# EUROPÄISCHE PATENTSCHRIFT

(11) **EP 2 585 769 B1**
(45) Veröffentlichungstag und Bekanntmachung des Hinweises auf die Patenterteilung: **01.04.2015**
(21) Anmeldenummer: 11724587.8
(22) Anmeldetag: 26.05.2011
(51) Int. Cl.: F24H 1/10, F24H 9/12

(54) **ELEKTRISCHER DURCHLAUFERHITZER**
ELECTRICAL CONTINUOUS-FLOW WATER HEATER
CHAUFFE-EAU INSTANTANÉ ÉLECTRIQUE

(30) Priorität: 15.06.2010 DE 102010030099
(43) Veröffentlichungstag der Anmeldung: 01.05.2013
(73) Patentinhaber: BSH Hausgeräte GmbH, 81739 München (DE)
(72) Erfinder: KUSSTATSCHER, Herbert, 83371 Stein a.d. Traun (DE); GRUBER, Michael, 83362 Surberg (DE); MAYER, Gebhard, 83278 Traunstein (DE)
(86) Internationale Anmeldenummer: PCT/EP2011/058660
(87) Internationale Veröffentlichungsnummer: WO 2011/157526

(56) Entgegenhaltungen:
- DE-A1-102010 043 933
- DE-U1- 8 806 480
- DE-U1- 8 910 514

## Beschreibung

Die vorliegende Erfindung betrifft einen elektrischen Durchlauferhitzer zum Erhitzen von Wasser nach dem Oberbegriff des Patentanspruchs 1, mit einem Gehäuse und mit einem in dem Gehäuse angeordneten Heizblock, der von dem Wasser durchströmt werden kann und einen Wassereinlass sowie einem Wasserauslass aufweist, die mit einem Kaltwasserzulauf bzw. einem Warmwasserauslauf des Gehäuses in Fluidverbindung stehen.

Elektrische Durchlauferhitzer werden entsprechend ihrer vertikalen Montageposition als Übertischgerät oder als Untertischgerät bezeichnet. Bei Übertischgeräten sind der Kaltwassereinlauf und der Warmwasserauslauf unterhalb der Querachse des Durchlauferhitzers in einem unteren Gehäusebereich und bei Untertischgeräten oberhalb der Querachse in einem oberen Gehäusebereich angeordnet. Häufig sind jedoch Untertischgeräte in einer Kopflage positionierte Übertischgeräte. Dies ist insofern problematisch, als dass sich durch eine Verschwenkung der Übertischgeräte um 180° die Anordnung des Kaltwassereinlaufs und des Warmwasserauslaufs nicht nur zur Querachse, sondern auch zur Hochachse ändert, so dass der vormals auf einer rechten Geräte- bzw. Gehäuseseite positionierte Kaltwassereinlauf nun auf einer linken Geräteseite und der vormals auf der linken Geräteseite angeordnete Warmwasserauslauf nun auf der rechten Geräteseite angeordnet ist. Der somit zwangsläufig erfolgte geräteseitige Seitenwechsel des Kaltwassereinlaufs und des Warmwasserauslaufs erfordert jedoch eine aufwendige Installation an wandseitigen Armaturen oder bspw. Warmwasserspeichern, da deren Kaltwasseranschluss und Warmwasseranschluss entsprechend den Übertischgeräten in ihrer unverschwenkten vertikalen Solleinbaulage positioniert sind (rechts Kaltwasser und links Warmwasser). Ferner ist die Verwendung eines mit einer Blankdrahtheizung versehenen Übertischgeräts in einer Kopflage insofern problematisch, als dass der Heizblock im drucklosen Betrieb leerlaufen kann und somit die Heizdrähte beim Einschalten des Gerätes überhitzen.

Das Dokument DE8806480U offenbart den Oberbegriff des Anspruchs 1.

Aufgabe der vorliegenden Erfindung ist es, einen elektrischen Durchlauferhitzer zu schaffen, der die vorgenannten Nachteile beseitigt und sowohl in Übertisch- als auch in Untertischausführung gleich ausgerichtet ist.

Diese Aufgabe wird gelöst durch einen elektrischen Durchlauferhitzer mit den Merkmalen des Patentanspruchs 1. Vorteilhafte Aus- und Weiterbildungen, welche einzeln oder in Kombination miteinander ersetzbar sind, sind Gegenstand der jeweils abhängigen Ansprüche.

Ein erfindungsgemäßer elektrischer Durchlauferhitzer zum Erhitzen von Wasser hat ein Gehäuse und einem in dem Gehäuse angeordneten Heizblock, der von dem Wasser durchströmt werden kann und einen Wassereinlass sowie einem Wasserauslass aufweist, die mit einem Kaltwasserzulauf bzw. einem Warmwasserauslauf des Gehäuses in Fluidverbindung stehen. Erfindungsgemäß weist das Gehäuse in einer vertikalen Einbaulage ein oberes und ein unteres Bohrungspaar auf, deren Bohrungen jeweils mit dem Kaltwasserzulauf und dem Warmwasserzulauf belegbar sind, wobei ein internes Verrohrungssystem zur fluiden Verschaltung des in der jeweiligen Bohrung positionierten gehäuseseitigen Kaltwasserzulaufs mit dem heizblockseitigen Wassereinlass und des heizblockseitigen Wasserauslasses mit dem in der jeweiligen Bohrung positionierten gehäuseseitigen Warmwasserauslauf vorgesehen ist. Das interne Verrohrungssystem ist innerhalb des Gehäuses des elektrischen Durchlauferhitzers dergestalt vorgesehen, dass es als im Gerät integriertes Bauteil angesehen wird.

An der erfindungsgemäßen Lösung ist insbesondere vorteilhaft, dass die vertikale Einbaulage des Durchlauferhitzers nicht geändert werden muss, um diesen als Übertisch- oder als Untertischvariante auszuführen. Die Bohrungspaare in Kombination mit dem Verrohrungssystem erlaubt die Verlegung des Kaltwassereinlasses und des Kaltwasserauslasses in Abhängigkeit von der gewählten Gerätevariante in einen oberen und einen unteren Gehäusebereich ohne eine jeweilige Seitenänderung, so dass der Kaltwassereinlass entsprechend üblichen Armaturen stets auf einer rechten Gehäuseseite und der Warmwasserauslass stets auf einer linken Gehäuseseite positioniert ist. Der erfindungsgemäße Durchlauferhitzer ist somit in Untertischausführung kein sich in einer Kopflage befindenden Übertischgerät, wodurch die Installation gegenüber bekannten Untertischgeräten erheblich vereinfacht wird. Der erfindungsgemäße Durchlauferhitzer lässt sich insbesondere als Austauschgerät verwenden, da es flexibel von einer Untertischvariante in eine Übertischvariante und umgekehrt überführt werden kann, ohne dass die Gefahr einer falschen Verschaltung besteht, da die Seitenzuordnung der gehäuseseitigen Wasseranschlüsse nicht geändert wird.

Bei einem bevorzugten Ausführungsbeispiel sind der Kaltwasserzulauf und der Warmwasserauslauf als Anschlussstutzen ausgebildet, die mittels Formschluss in den Bohrungen lösbar gesichert sind. Hierdurch können sie ohne Werkzeug in das jeweilige Bohrungspaar eingesetzt werden und die Überführung des Durchlauferhitzers von der einen in die andere Gerätevariante wird vereinfacht.

Bei einem sehr robustem Ausführungsbeispiel weist das Verrohrungssystem zumindest zwei versetzbare Rohre auf, von denen das eine Rohr eine Fluidverbindung zwischen dem Kaltwasserzulauf und dem Wassereinlass und das andere Rohr eine Fluidverbindung zwischen dem Wasserauslass und dem Warmwasserauslauf herstellt.

Bei einem anderen Ausführungsbeispiel weist das Verrohrungssystem zwei flexible Schläuche auf, von denen der eine Schlauch eine Fluidverbindung zwischen dem Kaltwasserzulauf und dem Wassereinlass und der andere Schlauch eine Fluidverbindung zwischen dem Wasserauslass und dem Warmwasserauslauf herstellt. Die Schläuche haben bevorzugterweise eine derartige Länge, dass mit ihnen beide Bohrungspaare angesteuert werden können, so dass ein Wechsel der Schläuche bei wechselnder Ausführungsvariante nicht notwendig ist. Zum Überführen des Durchlauferhitzers von einer Untertischvariante in eine Übertischvariante sind die Schläuche lediglich gehäuseseitig zu lösen und zu den nun den Kaltwassereinlauf und den Warmwasserauslauf aufnehmende Bohrungen zu führen. Ein Lösen der Schläuche heizblockseitig ist aufgrund ihrer Flexibilität und bevorzugten Länge nicht erforderlich.

Um den Durchlauferhitzer ebenfalls in Blankdrahttechnik ausführen zu können, sind bei einem Ausführungsbeispiel der heizblockseitige Wassereinlass und Wasserauslass im Bereich der Querachse des Heizblocks positioniert. Hierdurch bleibt selbst bei Verwendung des Durchlauferhitzers als ein offenes Übertischgerät der Heizblock bei drucklosem Betrieb zumindest bis zur Hälfte mit Wasser gefüllt, so dass beim Einschalten eine Überhitzung der Heizelemente nicht zu befürchten ist. Selbstverständlich können der Wassereinlass und der Wasserauslass auch oberhalb des Heizblocks angeordnet sein, so dass der Heizblock dann vollständig mit Wasser befüllt bleibt.

Um den Durchlauferhitzer möglichst platzsparend bzw. nahe der wandseitigen Armaturen installieren zu können, sind bei einem Ausführungsbeispiel die Bohrungspaare in voneinander abgewandten Seitenwandungen des Gehäuses eingebracht.

Die Installation lässt sich weiter vereinfachen, wenn die Bohrungen der Bohrungspaare gleichmäßig voneinander beabstandet sind und zwei gemeinsame Bohrungsachsen bilden.

Die vorliegende Erfindung eignet sich insbesondere zum flexiblen Einsatz eines Durchlauferhitzers als Untertischausführung oder als Übertischausführung.

Sonstige vorteilhafte Ausführungsbeispiele der vorliegenden Erfindung sind Gegenstand weiterer Unteransprüche.

Im Folgenden werden bevorzugte Ausführungsbeispiele der Erfindung anhand schematischer Darstellungen näher erläutert. Es zeigen:
Fig. 1 einen erfindungsgemäßen Durchlauferhitzer als Übertischgerät, und
Fig. 2 den erfindungsgemäßen Durchlauferhitzer aus Figur 1 als Untertischgerät.

Figur 1 zeigt einen erfindungsgemäßen elektrischen Durchlauferhitzer 1, insbesondere in Blankdrahttechnik, zum Erhitzen von Wasser in einer vertikalen Einbaulage als Übertischgerät, in der er oberhalb nicht dargestellter wandseitiger Armaturen positioniert ist. Er hat ein Gehäuse 2 zur Wandbefestigung und einen in dem Gehäuse 2 angeordneten Heizblock 4, in dem eine nicht gezeigte Heizstrecke ausgebildet ist.

Das Gehäuse 2 hat zwei voneinander beabstandete Laschen 6, 8 zur Befestigung an einer Wand und vier Bohrungen 10, 12, 14, 16, die jeweils zu einem Bohrungspaar zusammengefasst sind und von denen zwei Bohrungen 10, 12 in einem unteren Gehäusebereich 18 und zwei Bohrungen 14, 16 in einem oberen Gehäusebereich 20 angeordnet sind. Insbesondere sind die Bohrungspaare in einer unteren Seitenwandung 22 und einer oberen Seitenwandung 24 des Gehäuses 2 ausgebildet. Die beiden Bohrungen 10, 12 bzw. 14, 16 der Bohrungspaare sind jeweils in einem gleichen Abstand voneinander beabstandet und bilden zwei Bohrungsachsen 26, 28, die sich parallel zur Hochachse 30 des Durchlauferhitzer 1 erstrecken.

Die Bohrungen 10, 12, 14, 16 können jeweils mit einem Kaltwasseranschlussstutzen 32 und mit einem Warmwasseranschlussstutzen 34 belegt werden, die als Kaltwasserzulauf bzw. Warmwasserauslauf dienen. Die jeweils nicht belegten Bohrungen 10, 12 bzw. 14, 16 sind bevorzugterweise mit einem nicht gezeigten Deckel verschlossen. In der gezeigten Übertischausführung ist die rechte untere Bohrung 10 mit dem Kaltwasseranschlussstutzen 32 und die linke untere Bohrung 12 mit dem Warmwasseranschlussstutzen 34 belegt, Diese Orientierung bzw. Seitenzuordnung der gehäuseseitigen Anschlussstutzen 32, 34 entspricht den üblichen wandseitigen Armaturen, so dass der erfindungsgemäße Durchlauferhitzer 1 einfach an die Armaturen angeschlossen werden kann. Die Anschlussstutzen 32, 34 werden über einen Formschluss in den Bohrungen 10, 12 gehalten und haben jeweils einen Endabschnitt 36, mit dem sie in das Gehäuse 2 hineinragen und einen außenliegenden Außengewindeabschnitt 38 zum Anschluss einer armaturseitigen Wasserleitung.

Der Heizblock 4 definiert die Heizstrecke zur Erwärmung des Wassers, die aus einer Vielzahl von mäanderartig verlaufenden Heizkanälen gebildet ist, in denen jeweils eine Heizwendel bzw. ein Heizwendelabschnitt angeordnet ist, die über Buchsen 40 mit einer externen Stromversorgung elektrisch verbunden werden können. Der Heizblock 4 ist bevorzugterweise aufrecht in dem Gehäuse 2 positioniert, so dass sich seine Heizkanäle parallel zur Hochachse 30 des Durchlauferhitzers 1 erstrecken.

Er hat einen Kaltwassereinlass 42 zur Zufuhr von Kaltwasser und einen Warmwasserauslass 44 zur Entnahme des erwärmten Wassers, die in einem mittleren Gehäusebereich 46 und insbesondere im Bereich der Querachse 48 des Heizblocks 4 angeordnet sind, so dass bei drucklosem Betrieb der Heizblock 4 zumindest bis zur Hälfte mit Wasser befüllt ist. Entsprechend den gehäuseseitigen Anschlussstutzen 32, 34 ist der Kaltwassereinlass 42 rechts der Gerätehochachse 30 und der Warmwasserauslass 44 links der Gerätehochachse 26 angeordnet.

Zur fluiden Verbindung des Kaltwassereinlasses 42 und des Warmwasserauslasses 44 mit dem Kaltwasseranschlussstutzen 32 bzw. dem Warmwasseranschlussstutzen 34 ist ein internes Verrohrungssystem vorgesehen, das in dem gezeigten Ausführungsbeispiel ausgehend von dem Kaltwassereinlass 42 und dem Warmwasserauslass 44 zwei sich etwa vertikal nach unten erstreckende Rohre 50, 52 aufweist, die jeweils lösbar mit Kaltwassereinlass 42 und dem freien Endabschnitt 36 des Kaltwasseranschlussstutzens 32 bzw. dem Warmwasserauslass 44 und dem freien Endabschnitt 36 des Warmwasseranschlussstutzens 34 verbunden sind.

Figur 2 zeigt den erfindungsgemäßen Durchlauferhitzer 1 in einer vertikalen Einbaulage als Untertischgerät, in der er unterhalb nicht dargestellter wandseitiger Armaturen positioniert ist. Erfindungsgemäß befindet sich der Durchlauferhitzer 1 dabei nicht in einer Kopflage, sondern er ist aufrecht in der aus Figur 1 bekannten Position ausgerichtet.

Im Unterschied zur vorbeschriebenen Ausführung als Übertischgerät sind nun die beiden oberen Bohrungen 14, 16 mit den Anschlussstutzen 32, 34 belegt und die beiden unteren Bohrungen 10, 12 mit jeweils einem Deckel verschlossen. Erfindungsgemäß befindet sich der Kaltwasseranschlussstutzen 32 ebenfalls auf der rechten Gehäuseseite und der Warmwasseranschlussstutzen 34 auf der linken Gehäuseseite, so dass sich die Seitenzuordnung der Anschlussstutzen 32, 34 des erfindungsgemäßen Durchlauferhitzers 1 unabhängig von der Ausführung als Unter- oder Übertischvariante nicht ändert und die Orientierung der Anschlussstutzen 32, 34 auch bei der gezeigten Verwendung des Durchlauferhitzers 1 als Untertischgerät der Ausrichtung der üblichen wandseitigen Armaturen entspricht.

Die Rohre 50, 52 des Verrohrungssystems sind entsprechend der Anordnung der Anschlussstutzen 32, 34 in den oberen Bohrungen 14, 16 um 180° verschwenkt und nun ausgehend von dem heizblockseitigen Kaltwassereinlass 42 und dem Warmwasserauslass 44 etwa vertikal nach oben gerichtet und mit den Anschlussstutzen 32, 34 fluidtechnisch verbunden. Um unabhängig von der Ausführung des Durchlauferhitzers 1 als Übertisch- oder Untertischgerät die gleichen Rohre 50, 52 verwenden zu können, ist es vorteilhaft, wenn wie in der Figur gezeigt, die Bohrungspaare den gleichen Abstand zum Kaltwassereinlass 42 und zum Warmwasserauslass 44 aufweisen.

Offenbart ist ein elektrischer Durchlauferhitzer zum Erhitzen von Wasser, mit einem Gehäuse und einem in dem Gehäuse angeordneten Heizblock, der von dem Wasser durchströmt werden kann und einen Wassereinlass sowie einen Wasserauslass aufweist, die mit einem Kaltwasserzulauf bzw. einem Warmwasserauslauf des Gehäuses in Fluidverbindung stehen, dadurch gekennzeichnet, dass das Gehäuse in einer vertikalen Einbaulage ein oberes und ein unteres Bohrungspaar aufweist, deren Bohrungen jeweils mit dem Kaltwasserzulauf und dem Warmwasserzulauf belegbar sind, wobei ein internes Verrohrungssystem zur fluiden Verschaltung des in der jeweiligen Bohrung positionierten Kaltwasserzulaufs mit dem Wassereinlass und des Wasserauslasses mit dem in der jeweiligen Bohrung positionierten Warmwasserauslauf vorgesehen ist.

Der elektrische Durchlauferhitzer wird zum Bereitstellen von Warmwasser verwendet. Diese elektrischen Durchlauferhitzer können in Küchen, Badezimmer oder Waschräumen für Privathaushalte oder gewerbliche Räume eingesetzt werden, so dass ein Benutzer mit Warmwasser versorgt werden kann.

### Bezugszeichenliste

- 1: Durchlauferhitzer
- 2: Gehäuse
- 4: Heizblock
- 6: Lasche
- 8: Lasche
- 10: Bohrung
- 12: Bohrung
- 14: Bohrung
- 16: Bohrung
- 18: oberer Gehäusebereich
- 20: unterer Gehäusebereich
- 22: Seitenwandung
- 24: Seitenwandung
- 26: Bohrungsachse
- 28: Bohrungsachse
- 30: Hochachse
- 32: Kaltwasseranschlussstutzen
- 34: Warmwasseranschlussstutzen
- 36: Endabschnitt
- 38: Außengewindeabschnitt
- 40: Buchse
- 42: Kaltwassereinlass
- 44: Warmwasserass
- 46: mittlerer Gehäusebereich
- 48: Querachse
- 50: Rohr
- 52: Rohr

## Patentansprüche

1. Elektrischer Durchlauferhitzer (1) zum Erhitzen von Wasser, mit einem Gehäuse (2) und mit einem in dem Gehäuse (2) angeordneten Heizblock (4), der von dem Wasser durchströmt werden kann und einen Wassereinlass (42) sowie einen Wasserauslass (44) aufweist, die mit einem Kaltwasserzulauf (32) bzw. einem Warmwasserauslauf (34) des Gehäuses (2) in Fluidverbindung stehen, **dadurch gekennzeichnet, dass** das Gehäuse (2) in einer vertikalen Einbaulage ein oberes und ein unteres Bohrungspaar aufweist, deren Bohrungen (10, 12, 14, 16) jeweils mit dem Kaltwasserzulauf (32) und dem Warmwasserzulauf (34) belegbar sind, wobei ein internes Verrohrungssystem (50, 52) zur fluiden Verschaltung des in der jeweiligen Bohrung (10, 12, 14, 16) positionierten Kaltwasserzulaufs (32) mit dem Wassereinlass (42) und des Wasserauslasses (44) mit dem in der jeweiligen Bohrung (10, 12, 14, 16) positionierten Warmwasserauslauf (34) vorgesehen ist.

2. Elektrischer Durchlauferhitzer nach Anspruch 1, wobei der Kaltwasserzulauf (32) und der Warmwasserauslauf (34) als Anschlussstutzen (32, 34) ausgebildet sind, die mittels x Formschluss in den Bohrungen (10, 12, 14, 16) lösbar gesichert sind.

3. Elektrischer Durchlauferhitzer nach Anspruch 1 oder 2, wobei das Verrohrungssystem zumindest zwei versetzbare Rohre (50, 52) aufweist, von denen das eine Rohr (50) eine Fluidverbindung zwischen dem Kaltwasserzulauf (32) und dem Wassereinlass (42) und das andere Rohr (52) eine Fluidverbindung zwischen dem Wasserauslass (44) und dem Warmwasserauslauf (34) herstellt.

4. Elektrischer Durchlauferhitzer nach Anspruch 1 oder 2, wobei das Verrohrungssystem zwei flexible Schläuche aufweist, von denen der eine Schlauch (50) eine Fluidverbindung zwischen dem Kaltwasserzulauf (32) und dem Wassereinlass (42) und das andere Rohr (52) eine Fluidverbindung zwischen dem Wasserauslass (44) und dem Warmwasserauslauf (34) herstellt.

5. Elektrischer Durchlauferhitzer nach einem der vorhergehenden Ansprüche, wobei der Wassereinlass (42) und der Wasserauslass (44) in einem Bereich oberhalb der Querachse (48) des Heizblocks (4) positioniert sind.

6. Elektrischer Durchlauferhitzer nach einem der vorhergehenden Ansprüche, wobei die Bohrungspaare in voneinander abgewandten Seitenwandungen (22, 24) des Gehäuses (2) eingebracht sind.

7. Elektrischer Durchlauferhitzer nach Anspruch 6, wobei die Bohrungspaare zwei gemeinsame Bohrungsachsen (26, 28) bilden.

## Claims

1. Electrical continuous-flow heater (1) for heating water, having a housing (2) and having a heating block (4) disposed in the housing (2), through which heating block (4) water can flow and which has a water inlet (42) and a water outlet (44), which are fluidically connected to a cold water inflow (32) and a warm water outflow (34), respectively, of the housing (2), **characterised in that** the housing (2) has an upper and a lower pair of holes in a vertical installation position, said holes (10, 12, 14, 16) being able to be allocated to the cold water inflow (32) and the warm water inflow (34) as appropriate, wherein an internal piping system (50, 52) is provided for the fluid interconnection of the water inlet (42) to the cold water inflow (32) positioned in the respective hole (10, 12, 14, 16) and of the water outlet (44) to the warm water outflow (34) positioned in the respective hole (10, 12, 14, 16).

2. Electrical continuous-flow heater according to claim 1, wherein the cold water inflow (32) and the warm water outflow (34) are embodied as connection nozzles (32, 34) which are detachably secured in the holes (10, 12, 14, 16) by means of a form-fit connection.

3. Electrical continuous-flow heater according to claim 1 or 2, wherein the piping system has at least two displaceable pipes (50, 52), of which one pipe (50) produces a fluid connection between the cold water inflow (32) and the water inlet (42) and the other pipe (52) produces a fluid connection between the warm water outflow (34) and the water outlet (44).

4. Electrical continuous-flow heater according to claim 1 or 2, wherein the piping system has two flexible tubes, of which one tube (50) produces a fluid connection between the cold water inflow (32) and the water inlet (42) and the other pipe (52) produces a fluid connection between the warm water outflow (34) and the water outlet (44).

5. Electrical continuous-flow heater according to one of the preceding claims, wherein the water inlet (42) and the water outlet (44) are positioned in a region above the transverse axis (48) of the heating block (4).

6. Electrical continuous-flow heater according to one of the preceding claims, wherein the pairs of holes are introduced into side walls (22, 24) of the housing (2) facing away from each other.

7. Electrical continuous-flow heater according to claim 6, wherein the pairs of holes form two common hole axes (26, 28).

## Revendications

1. Chauffe-eau instantané électrique (1) destiné à échauffer de l'eau, comprenant un boîtier (2) et comprenant un bloc de chauffage (4) disposé dans le boîtier (2), lequel peut être traversé par l'eau et présente une entrée d'eau (42) ainsi qu'une sortie d'eau (44) qui sont en liaison fluidique avec une entrée d'eau froide (32) resp. une sortie d'eau chaude (34) du boîtier (2), **caractérisé en ce que** le boîtier (2), dans une position de montage verticale, présente une paire de trous supérieurs et une paire de trous inférieurs, dont les trous (10, 12, 14, 16) peuvent être respectivement affectés à l'arrivée d'eau froide (32) et à la sortie d'eau chaude (34), un système de tuyauteries interne (50, 52) étant ménagé pour la connexion fluidique de l'arrivée d'eau froide (32), positionnée dans le trou respectif (10, 12, 14, 16), avec l'arrivée d'eau (42) et de la sortie d'eau (44) avec la sortie d'eau chaude (34) positionnée dans le trou respectif (10, 12, 14, 16).

2. Chauffe-eau instantané électrique selon la revendication 1, l'arrivée d'eau froide (32) et la sortie d'eau chaude (34) étant réalisées comme tubulures de raccordement (32, 34) qui sont fixées de manière amovible dans les trous (10, 12, 14, 16) au moyen d'adhérence de forme.

3. Chauffe-eau instantané électrique selon la revendication 1 ou 2, le système de tuyauteries présentant au moins deux tubes déplaçables (50, 52) dont un tube (50) établit une liaison fluidique entre l'arrivée d'eau froide (32) et l'entrée d'eau (42) et l'autre tube (52) établit une liaison fluidique entre la sortie d'eau (44) et la sortie d'eau chaude (34).

4. Chauffe-eau instantané électrique selon la revendication 1 ou 2, le système de tuyauteries présentant deux tuyaux flexibles dont un tuyau (50) établit une liaison fluidique entre l'arrivée d'eau froide (32) et l'entrée d'eau (42) et l'autre tube (52) établit une liaison fluidique entre la sortie d'eau (44) et la sortie d'eau chaude (34).

5. Chauffe-eau instantané électrique selon l'une quelconque des revendications précédentes, l'entrée d'eau (42) et la sortie d'eau (44) étant positionnées dans une zone située au-dessus de l'axe transversal (48) du bloc de chauffage (4).

6. Chauffe-eau instantané électrique selon l'une quelconque des revendications précédentes, les paires de trous étant placées dans des parois latérales (22, 24) du boîtier (2), détournées l'une de l'autre.

7. Chauffe-eau instantané électrique selon la revendication 6, les paires de trous formant deux axes de trous communs (26, 28).
